# FASCICULE DE BREVET EUROPEEN

(11) **EP 0 070 768 B1**
(45) Date de publication et mention de la délivrance du brevet: **03.07.1985**
(21) Numéro de dépôt: 82401319.7
(22) Date de dépôt: 13.07.1982
(51) Int. Cl.: H01B 7/36, G09F 3/14

(54) **Collier porte-repères pour conducteurs électriques**
Markierungen tragende Manschette für elektrische Leiter
Marks supporting collar for electric conductors

(30) Priorité: 16.07.1981 FR 8114117
(43) Date de publication de la demande: 26.01.1983
(73) Titulaire: TELEMECANIQUE, 92504 Rueil Malmaison Cedex (FR)
(72) Inventeur: Lafosse, Jean, F-78750 Mareil Marly (FR)
(74) Mandataire: Marquer, Francis

## Description

L'invention se rapporte à un collier porte-repères pour conducteurs électriques comprenant une languette souple et déformable apte à être enroulée et fixée soit autour d'un conducteur soit autour d'un faisceau de conducteurs et des moyens aptes à recevoir des repères d'identification du conducteur ou du faisceau de conducteurs, la languette présentant d'une part une première extrémité dans laquelle est disposée une ouverture pourvue de moyens d'accrochage et d'autre part une seconde extrémité apte à s'engager dans cette ouverture de façon à amener une région centrale de la languette en coopération avec les organes d'accrochage par un glissement unidirectionnel.

De tels colliers sont particulièrement utilisés en électrotechnique pour identifier soit des conducteurs simples, en particulier de forte section, soit des faisceaux de conducteurs multiples, dont la nature, la fonction, l'origine ou la destination doivent être parfaitement définies. Accessoirement ces colliers peuvent également être utilisés pour assurer la fixation du ou des conducteurs électriques contre un élément fixe ou mobile d'une installation électrique.

On connaît déjà des colliers dans lesquels la languette déformable peut maintenir ou porter des organes de repérage; compte tenu du nombre d'organes qu'il peut être nécessaire d'utiliser pour identifier complètement le ou les conducteurs, cette languette peut éventuellement être trop courte; si une languette de grande longueur est associée à ce collier une dépense de matière inutile est faite lorsque celui-ci est employé sur un conducteur de faible section; par ailleurs on pourrait résoudre le problème d'économie de matière en proposant une multiplicité de colliers ayant des languettes de différentes longueurs ce qui présenterait l'inconvénient de charger les services d'approvisionnement et d'augmenter inutilement les stocks de colliers et le nombre des produits d'équipement dont doivent disposer sur place les installateurs.

Par ailleurs, par le brevet CH-A-364539, on connaît un dispositif de repérage d'un conducteur électrique utilisant une pince élastique sur laquelle est montée amovible une broche pouvant recevoir des éléments de repérage. Toutefois, ce dispositif présente, outre les inconvénients précédemment mentionnés dus notamment à l'encombrement et au coût de fabrication, ceux relatifs au fait qu'il est facilement perdable.

De même, le brevet AU-B-434824 décrit un collier d'étiquetage permettant d'obtenir un étranglement progressif de l'objet à étiqueter grâce à un cordon à renflements annulaires coopérant avec des moyens de blocage prévus à une extrémité dudit cordon. Ce collier d'étiquetage comprend en outre une oreille d'étiquetage qui s'étend perpendiculairement à celui de l'objet à étiqueter. Toutefois, ce collier ne convient pas, en raison de sa conformation et de son encombrement dans un plan perpendiculaire à la direction de l'objet étiqueté, et est inapplicable pour l'électronicien ou l'automaticien désireux de repérer les entrées et les sorties d'appareils dont l'encombrement est de plus en plus réduit.

L'invention se propose de porter remède aux inconvénients mentionnnés ci-dessus et vise à fournir un collier porte-repères ayant une très large gamme d'emploi; par ailleurs le collier porte-repères selon l'invention a pour objectif de faciliter la lecture des repères.

Pour parvenir à ce résultat l'invention propose donc un collier porte-repères pour conducteurs électriques comprenant une languette souple et déformable apte à être enroulée et fixée autour d'au moins un conducteur et des moyens aptes à recevoir des repères d'identification, cette languette présentant d'une part une première extrémité dans laquelle est disposée une ouverture pourvue de moyens d'accrochage et d'autre part une seconde extrémité apte à s'engager dans cette ouverture de façon à amener une région centrale de la languette en coopération avec les moyens d'accrochage par un glissement unidirectionnel.

Selon l'invention, ce collier porte-repères estca- ractérisé en ce que la languette est moulée d'une pièce avec au moins un prolongement latéral qui s'étend le long d'une direction XX' parallèle à celle du conducteur électrique à repérer et sensiblement perpendiculaire à la direction longitudinale YY' de la languette, ce prolongement étant relié par une racine à l'extrémité de la languette présentant l'ouverture et étant conformé pour recevoir et maintenir des anneaux porte-repères.

Un mode de réalisation préféré de l'invention ainsi que des variantes de réalisation présentant des avantages supplémentaires particuliers seront mieux compris à la lecture de la description ci-après.

Au dessin annexé:
La fig. 1 représente une vue avant en élévation d'un premier mode de réalisation préféré de l'invention et un anneau de repérage.
La fig. 2 représente le collier porte-repères selon la fig. 1 dans une vue de dessus et un anneau de repérage coupé.
La fig. 3 représente une vue en coupe de la fig. 2 passant par le plan PP'.
La fig. 4 représente deux vues de côté en coupes partielles de la fig. 1 par un plan passant par YY'.
La fig. 5 illustre une vue arrière en élévation du collier selon la fig. 1.
La fig. 6 représente une première variante de réalisation.
La fig. 7 illustre une seconde variante de réalisation ayant une capacité d'identification augmentée.

Un collier porte-repères 1 visible à la fig. 1 comporte une languette souple et déformable 2 ayant une première extrémité 3 pourvue d'une ouverture 4 et une seconde extrémité opposée 5 apte à s'engager dans l'ouverture 4. Cette seconde extrémité présente une forme effilée 6 qui facilite cet engagement.

Sur une face inférieure 7 opposée à la face supérieure 8 qui lui est parallèle et dans une région intermédiaire 9, 14 comprise entre les extrémités, voir fig. 4 et 5, est disposée le long d'un axe longitudinal YY' de la languette une succession de dents 10 voisines dont les sommets 11 ne dépassent pas au-dessus de la face 7. Cette mesure permet de faciliter l'orientation du collier par rotation autour du conducteur en raison de la présence contre celui-ci d'une surface pratiquement lisse, et évite de placer le moyen de blocage, ou bec, décrit ci-dessous dans une région déformable de l'ouverture 4.

Une surface extérieure droite 12 d'une dent est dirigée vers l'ouverture 4, tandis qu'une surface extérieure inclinée 13 d'une dent est dirigée vers la seconde extrémité.

L'ouverture 4 qui possède une largeur a voisine de la largeur b de la languette et une hauteur h voisine de l'épaisseur e de la région intermédiaire 14 de la languette, comporte un bec 15 ayant une largeur n voisine de la largeur m d'une dent, cette dernière étant inférieure à la largeur b de la languette. Une rampe inclinée 16 peut être disposée sur la région intérieure de l'ouverture opposée au bec pour faciliter l'engagement de la seconde extrémité.

En raison de l'orientation du bec et des dents l'engagement de la languette dans l'ouverture peut s'effectuer dans une seule direction F et la coopération entre ce bec et ces dents en sens inverse assure le maintien du serrage que l'on opère en plaçant la languette autour d'un conducteur ou d'un faisceau de conducteurs. Le bec 15 est de préférence placé dans l'ouverture 4 du côté de la languette.

Un prolongement latéral 17 est associé à la languette en faisant corps avec celle-ci comme représenté aux fig. 1, 5, 6 et 7.

Une racine 18 de ce prolongement est localisée au voisinage de l'ouverture dans une région 19. Ainsi qu'on le voit à la fig. 6 représentant une variante, une racine 18' de prolongement 17' peut être localisée dans une région 20 placée en regard de l'ouverture 4. La direction générale XX' de ce prolongement étant sensiblement perpendiculaire à YY'.

Le prolongement latéral 17 respectivement 17' possède à son extrémité libre 21 des surfaces en biseau telles que 22 de façon à faciliter l'introduction dans le sens G sur ce prolongement d'anneaux porte-repères tels que 23 voir fig. 1 et 2, le signe particulier de cet anneau étant ici représenté par la lettre R. Un cran d'arrêt 24 limite la surface en biseau 22 pour empêcher la perte du ou des anneaux qui seront enfilés sur le prolongement, tandis que la surface de ce dernier peut présenter en coupe une forme bombée 25 pour que les anneaux soient retenus par frottement.

Dans une seconde variante, visible à la fig. 7, un second prolongement 26 analogue au premier prolongement 17 est attaché à la languette dans l'axe de celui-ci ce qui augmente la capacité de prise en charge d'anneaux porte-repères et évite l'utilisation d'un seul prolongement de grande longueur, qui serait encombrant et ne pourrait pas être raccourci par une coupure à la longueur strictement nécessaire en raison de la présence du cran d'arrêt.

Lorsque les anneaux porte-repères 23 sont enfilés sur le prolongement et prennent une position 23', les signes ou repères R sont de préférence visibles d'un côté C opposé à la face 7 portant les dents 10; cette mesure permet de faciliter l'orientation du collier par rotation autour du conducteur en raison de la présence contre celui-ci d'une surface pratiquement lisse, et évite de placer le moyen de blocage, ou bec, décrit ci-dessus dans une région déformable de l'ouverture 4.

Cet anneau porte-repères est avantageusement réalisé par moulage d'une matière plastique de la famille des polyamides, et peut également être utilisé pour fixer un ou plusieurs conducteurs contre un support.

## Revendications

1. Collier porte-repères pour conducteurs électriques comprenant une languette souple et déformable (2) apte à être enroulée et fixée autour d'au moins un conducteur et des moyens aptes à recevoir des repères d'identification (R), cette languette (2) présentant d'une part une première extrémité (3) dans laquelle est disposée une ouverture (4) pourvue de moyens d'accrochage et d'autre part une seconde extrémité (5) apte à s'engager dans cette ouverture (4) de façon à amener une région centrale de la languette en coopération avec les moyens d'accrochage par un glissement unidirectionnel, caractérisé en ce que la languette (2) est moulée d'une pièce avec au moins un prolongement latéral (17) qui s'étend le long d'une direction (XX') parallèle à celle du conducteur électrique à repérer et sensiblement perpendiculaire à la direction longitudinale (YY') de la languette, ce prolongement étant relié par une racine (18) à l'extrémité de la languette (2) présentant l'ouverture (4) et étant conformé pour recevoir et maintenir des anneaux porte-repères (23).

2. Collier porte-repères selon la revendication 1, caractérisé en ce que deux prolongements. (17, 26) sont associés à une même languette (2).

3. Collier porte-repères selon la revendication 1 ou 2, caractérisé en ce que l'axe (XX') du prolongement (17') passe sensiblement par l'ouverture (4).

4. Collier porte-repères selon l'une des revendications 1 à 3, caractérisé en ce qu'une face (7) de la languette porte une multiplicité de dents voisines (10) qui sont aptes à coopérer avec un bec (15) placé dans l'ouverture (4) tout en ménageant du côté du conducteur à repérer une surface pratiquement lisse.

5. Collier porte-repères selon la revendication 4, caractérisé en ce que la largeur (m) d'une dent (10) est voisine de la largeur (n) du bec (15), cette dernière étant inférieure à la largeur (a) de l'ouverture (4), et cette largeur d'ouverture (a) étant voisine de la largeur (b) de la languette (2).

6. Collier porte-repères selon la revendication 4 ou 5, caractérisé en ce que le sommet (11) d'une dent (10) est sensiblement au même niveau que la face (7).

7. Collier porte-repères selon l'une des revendications 4 à 6, caractérisé en ce que la face (7) est placée du côté opposé à celui où apparaissent les repères (R) portés par les anneaux (23), le bec (15) étant placé dans l'ouverture (4) et du côté de la languette (2).

## Patentansprüche

1. MarkierungentragendeManschettefürelektrische Leiter, mit einer biegsamen und verformbaren Lasche (2), die um mindestens einen Leiter gewickelt und befestigt werden kann, und Mitteln, die Identifizierungsmarkierungen (R) tragen können, wobei diese Lasche (2) einerseits ein erstes Ende (3) besitzt, mit einer Öffnung (4), welche mit Einfangmitteln ausgestattet ist und andererseits ein zweites Ende (5), welches in besagte Öffnung (4) eingeführt werden kann, damit eine zentrale Zone der Lasche mit den Einfangmitteln durch Gleiten in einer Richtung zusammenarbeitet, dadurch gekennzeichnet, dass die Lasche (2) aus einem Stück gefertigt ist, mit mindestens einer seitlichen Verlängerung (17), welche sich in einer Richtung (XX') parallel zu der des zu markierenden Leiters erstreckt und im wesentlichen senkrecht zur Längsrichtung (YY') der Lasche, wobei diese Verlängerung durch einen Fusspunkt (18) mit dem Ende der Lasche (2) verbunden ist, welches die Öffnung (4) besitzt und so ausgebildet ist, dass sie Markierungen tragende Ringe (23) aufnehmen und festhalten kann.

2. Markierungen tragende Manchette nach Anspruch 1, dadurch gekennzeichnet, dass zwei Verlängerungen (17, 26) mit der gleichen Lasche (2) verbunden sind.

3. Markierungen tragende Manschette nach Anspruch 1 oder 2, dadurch gekennzeichnet, dass die Achse (XX') der Verlängerung (17') im wesentlichen durch die Öffnung (4) verläuft.

4. Markierungen tragende Manschette nach einem der Ansprüche 1 bis 3, dadurch gekennzeichnet, dass eine Seite (7) der Lasche eine Vielzahl nebeneinander angeordneter Zähne (10) trägt, die mit einer, in der Öffnung befindlichen, Nase (15) zusammenarbeiten und gleichzeitig auf Seiten des markierenden Leiters eine praktisch glatte Öberfläche darbieten.

5. Markierungen tragende Manschette nach Anspruch 4, dadurch gekennzeichnet, dass die Breite (m) eines Zahns (10) etwa gleich der Breite (n) der Nase (15) ist und letztere geringer ist als die Breite (a) der Öffnung (4) und die Breite (a) der Öffnung (4) etwa gleich der Breite (b) der Lasche (2) ist.

6. Markierungen tragende Manschette nach Anspruch 4 oder 5, dadurch gekennzeichnet, dass der Kopf (11) eines Zahns (10) sich etwa auf gleicher Höhe wie die Fläche (7) befindet.

7. Markierungen tragende Manschette nach einem der Ansprüche 4 bis 6, dadurch gekennzeichnet, dass die Fläche (7) sich auf der Gegenseite zu der Seite befindet, auf der die von den Ringen (23) getragenen Markierungen (R) erscheinen, wobei die Nase (15) sich in der Öffnung (4) und auf der Seite der Lasche (2) befindet.

## Claims

1. Marks supporting collar for electric conductors, comprising a flexible and deformable strip (2), adapted to be wound and fixed around at least one conductor and means, adapted to receive identification marks (R), this strip (2) having, on the one hand, a first end (3) in which is lodged an aperture (4) with hooking means and, on the other hand, a second end (5), adapted to engage in this aperture (4) so as to provide cooperation of a central region of the strip with the hooking means by unidirectional sliding, wherein the strip (2) is integrally moulded with at least one lateral extension (17) extending in a direction (XX') parallel to that of the electric conductor to be marked, and essentially perpendicular to the longitudinal direction (YY') of the strip, this extension being connected by a root (18) to the end of the strip (2) which has the aperture (4) and is adapted to receive and hold reference mark bearing rings.

2. Marks supporting collar according to claim 1, wherein two extensions (17, 26) are connected to the same strip (2).

3. Marks supporting collar according to claim 1 or 2, wherein the axis (XX') of the extension (17') passes essentially through the aperture (4).

4. Marks supporting collar according to one of claims 1 to 3, wherein one face (7) of the strip bears a plurality of adjacent teeth (10) adapted to cooperate with a nose (15) located in the aperture (4), while providing, on the side of the conductor to be marked, a practically smooth surface.

5. Marks supporting collar according to claim 4, wherein the width (m) of a tooth (10) is close to the width (n) of the nose (15) this latter being inferior to the width (a) of the aperture (4), and this width (a) of the aperture being close to the width (b) of the strip (2).

6. Marks supporting collar according to claim 4 or 5, wherein the top (11) of a tooth (10) is essentially at the same level as the face (7).

7. Marks supporting collar according to one of claims 4 to 6, wherein face (7) is located opposite to the one where the marks (R) borne by the rings (23) appear, the nose (15) being located in the aperture (4) and on the side facing the strip.
